# EUROPÄISCHE PATENTSCHRIFT

(11) **EP 0 428 891 B1**
(45) Veröffentlichungstag und Bekanntmachung des Hinweises auf die Patenterteilung: **03.01.1996**
(21) Anmeldenummer: 90120380.2
(22) Anmeldetag: 24.10.1990
(51) Int. Cl.: B65D 6/00, B65D 77/20

(54) **Packung für fliessfähiges Füllgut, deren Teile aus Kunststoff bestehen**
Package, for free-flowing goods, whose parts consist of plastic
Emballage pour biens de remplissage à écoulement libre dont les pièces sont en plastique

(30) Priorität: 24.11.1989 DE 3938873
(43) Veröffentlichungstag der Anmeldung: 29.05.1991
(73) Patentinhaber: Tetra Laval Holdings & Finance SA, CH-1009 Pully (CH)
(72) Erfinder: Reil, Wilhelm, W-6140 Bensheim (DE); Deutschbein, Ulrich, W-6109 Mühltal (DE); Knobloch, Gerd, W-6103 Griesheim (DE); Liebram, Udo, W-6102 Pfungstadt (DE)
(74) Vertreter: Weber, Dieter, Dr.

(56) Entgegenhaltungen:
- DE-A- 1 536 099
- FR-A- 2 267 248
- US-A- 2 950 029

## Beschreibung

Die Erfindung betrifft eine Packung für fließfähiges Füllgut mit einen Tubus bildenden Seitenwänden, Boden und Oberwand und mit einer verschließbaren Ausgießeinrichtung, wobei alle Teile der Packung aus Kunststoff bestehen und jedes von zwei schalenförmigen Teilen jeweils eine ganze Seitenwand, zwei jeweils gegenüberliegend angrenzende bruchteilige Seitenwandteile, ein bruchteiliges Bodenteil und ein bruchteiliges Oberwandteil bildet und mit einem flanschartigen Rand am äußeren Umfang des schalenförmigen Teiles versehen ist und wobei beide schalenförmigen Teile miteinander verbunden sind.

Packungen für Flüssigkeiten, z.B. Milchpackungen, sind im Handel erhältlich. Sie benötigen im allgemeinen aufwendige Verfahren und Energie zu Ihrer Herstellung, wenn die Funktion auch für den Endverbraucher zuverlässig sein soll. Der Verbrauch an Kunststoff ist häufig erheblich, so daß derartige Packungen ungern als Wegwerfartikel oder Einmalverpackung Verwendung finden. Bei Ausnahmen, wenn beispielsweise granulatartige Feststoffe verpackt werden sollen, können einfachere Ausgießeinrichtungen und Verschlüsse verwendet werden, um die Herstellungskosten und den Materialverbrauch zu verringern. Dann aber können Flüssigkeiten nicht eingefüllt und verpackt werden, so daß der Anwendungsbereich derartiger Packungen zu sehr beschränkt ist. Wieder andere Packungen haben durch Spritzgießen, Tiefziehen oder andere an sich bekannte Herstellungsverfahren für die Verarbeitung von Kunststoffen besonders gestaltete Deckel, die herstellungstechnisch bedingt sind und eine gute Stapelmöglichkeit ausschließen.

Bekannt ist aus der DE-A-1 536 099 eine Packung der eingangs genannten Art unter der Voraussetzung, daß man die bekannte Packung um 90° kippt. Gleichwohl wäre die bekannte Packung auch im gekippten Zustand nicht standfähig. Die den Boden einer solchen gekippten Packung bildenden Wandteile müßten eine andere Neigung erhalten. Besonders störend hinsichtlich des Aufstellens der bekannten Packung im gekippten Zustand ist der den äußeren Umfang des jeweiligen schalenförmigen Teiles umlaufende flanschartige Rand. Zum Kippen und entsprechenden Verändern des bekannten Behälters gehört daher sicherlich Phantasie für den Durchschnittsfachmann, die wohl bei der überwiegenden Zahl von Fachleuten durch Bedenken überwogen wird. Setzt man sich aber darüber hinweg, dann erkennt der Fachmann die Schwierigkeiten der Stapelbarkeit, denn sowohl die Einfüll- als auch die Ausgießeinrichtung ragen über die Außenkontur der Packung hinaus, denn sie stehen mindestens ein Stück weit über die Ebene der betreffenden Wand hinaus. Bei der bekannten Lösung hat die bei der benachbart zu lagernden Packung befindliche Wandlung tiefgezogene Ausnehmungen, in welche die überstehenden Teile der Ausgieß- und Einfülleinrichtung hineinragen. Füllt man die bekannte Packung durch den engen Einfüllstutzen, so wird ersichtlich eine verhältnismäßig lange Zeit benötigt.

Aufgabe der vorliegenden Erfindung ist es daher, die bekannte Packung der eingangs genannten Art so zu verbessern, daß sie schneller gefüllt werden kann und sich unter Beibehaltung eines zuverlässig dichten Verschlusses und eines leichten Öffnens eine bessere Raumausnutzung beim Stapeln ergibt, wobei durch minimalen Materialaufwand die Herstellung preiswerter gestaltet werden kann.

Zur Lösung dieser Aufgabe wird erfindungsgemäß vorgesehen, daß jedes schalenförmige Teil an dem bruchteiligen Oberwandteil einen Bruchteil, einer etwa zylinderförmigen Ausgießeinrichtung aufweist und mit einer nach außen in Form eines Steges, über Teile der Behälterwald überstehend, auf dem Rand aufliegenden Kunststoffolie verschlossen ist, daß sich der etwa zylindermantelförmige Verschließrand der Ausgießeinrichtung auf beide schalenförmige Teile erstreckt, daß der Steg sich nicht in den Boden erstreckt, und daß die Dicke der Kunststoffolie das 0,01 bis 0,5-Fache, vorzugsweise etwa das 0,1-Fache der Dicke der schalenförmigen Teile ist. Durch das Verschließen der schalenförmigen Teile durch die aufliegende Kunststoffolie kann das Befüllen schon vor dem Zusammenbringen der beiden schalenförmigen Teile zur Packungseinheit erfolgen mit dem Vorteil, daß die Füllzeit erheblich verkürzt werden kann. Die entsprechend ausgestaltete Ausgießeinrichtung kann dadurch einfacher hergestellt und günstiger so ausgestaltet werden, daß die Stapelbarkeit verbessert ist und zuverlässig dichte Vercchließeinrichtungen vorgesehen werden können, die leicht zu öffnen sind. Die Materialstärke der Packungswandungen kann gering gehalten werden, weil der überstehende Rand in Verbindung mit der aufgelegten Kunststoffolie die Packung mittig wie ein Versteifungsrahmen durchzieht. Mit den Maßnahmen gemäß der Erfindung kann die Aufgabe vollständig gelöst werden, und es ist eine Verarbeitung von geeignetem Kunststoffmaterial mitvertretbar geringen Herstellungskosten ebenso möglich wie eine entsprechend günstige Gestaltung, welche auch bei zuverlässig dichtender und leicht zu öffnender Ausgießeinrichtung zu einer guten Stapelbarkeit gebracht werden kann.

Wenn von zwei Teilen in Gestalt einer Schale (schalenförmig) gesprochen ist, dann ist hier die Form einer Wanne, eines Bechers, eines Topfes oder auch einer Pfanne gemeint, wobei es nur darauf ankommt, daß ein Gefäß oder ein Behälter geschaffen ist, mit welchem wesentliche Teile der Packung gebildet werden. Es kann zwar bevorzugt sein, zwei etwa gleichmäßig geformte schalenförmige Teile miteinander zu verbinden, so daß jedes Schalenteil letztlich etwa die Hälfte der Packung ausmacht, man kann die Trennlinie zwischen den beiden schalenförmigen Teilen aber auch so versetzen, daß das eine Teil ein Drittel und das andere Teil zwei Drittel des Packungsvolumens ausmacht und dergleichen. Aus diesem Grunde ist von "bruchteiligen" Seitenwandteilen, Bodenteilen und der gleichen die Rede. Jedes schalenförmige Teil bildet also eine ganze Seitenwand, daran angrenzend zwei jeweils gegenüberliegende Seitenwandteile, ein Bodenteil und ein Oberwandteil, wobei nur ein Teil der Ausgießeinrichtung an dem jeweiligen Oberwandteil gebildet ist, beispielsweise durch Tiefziehen oder Spritzgießen und beispielsweise eine halbe Ausgießeinrichtung an einem nalben Oberwandteil. Wie bei einer im wesentlichen im Querschnitt viereckigen Schale bildet den Boden dieser Schale die eine ganze Seitenwand, während die vier Ränder dieser Schale durch Bodenteil und gegenüberliegendes Oberwandteil einerseits sowie bruchteilig (z.B. halbes) angrenzendes Seitenwandteil und diesem gegenüberliegendes bruchteiliges Seitenwandteil gebildet wird.

Der Fachmann kann sich gut vorstellen, daß beim Zusammenfügen zweier derartiger schalenförmiger Teile ein Gesamtraum geschaffen werden kann, welcher dann allseitig geschlossen ist. Durch die Verbindung der beiden schalenförmigen, durch die Kunststoffolie verschlossenen Teile miteinander entsteht in dieser Weise die vollständige Packung. Dabei vervollständigen sich die bruchteiligen Seitenwandteile zu den betreffenden anderen Seitenwänden; die bruchteiligen Bodenteile ergänzen sich zum Boden der Packung; und die bruchteiligen Oberwandteile ergänzen sich zur Oberwand der Packung.

Herstellungstechnisch ist es besonders vorteilhaft, wenn vor dem Verbinden der schalenförmigen Teile miteinander ein Verschließen derselben erfolgt, vorzugsweise flüssigkeitsdicht, z.B. durch Verschweißen. Gerade wenn nun tiefziehfähiges Kunststoffmaterial für die Herstellung der Packung verwendet wird, hat dieses eine gewisse Dicke, ohne die ein Tiefziehen nicht möglich ist. Andererseits ist ein Verschweißen einer verhältnismäßig dicken Kunststoffbahn außerordentlich schwierig durchzuführen, weil ein recht großes Volumen Kunststoffmaterial durch und durch erwärmt werden muß. Aus Schalenhälften hergestellte bekannte Packungen bedurften daher eines übermäßigen Aufwandes zur Vereinigung und Herstellung der Gesamtpackung. Erfindungsgemäß wird hier überraschend das jeweilige schalenförmige Teil einzeln in der oben beschriebenen Weise durch eine Kunststoffolie verschlossen, die beispielsweise auf die Ränder des schalenförmigen Teiles aufgeschweißt wird. Die Dicke der Kunststoffolie kann erheblich kleiner als die des schalenförmigen Teiles sein, so daß der Wärmedurchtritt auf den Rand des schalenförmigen Teiles mit geringem Aufwand möglich ist und folglich die Herstellung wesentlich preiswerter wird.

Insbesondere Flüssigkeitspackungen werden aber möglichst während der Herstellung gefüllt, und dem Fachmann erschien es bislang unmöglich, schalenförmige Teile zuerst mit einer Kunststoffolie zu verschließen, weil er glaubte, daß danach zum Befüllen die Packung erst mit besonderem Aufwand wieder geöffnet und dann nochmals verschlossen werden muß.

Ordnet man aber, wie vorstehend erfindungsgemäß gelehrt wird, den Zylinderrand der Ausgießeinrichtung so an, daß er sich über den Steg der Kunststoffolie hinweg auf beide schalenförmigen Teile erstreckt, dann ist eine einfache und schnelle Öffnung und nachfolgend Wiederverschließung möglich. Auf jeder Seite der Kunststoffolie befindet sich also ein Teil der Ausgießeinrichtung, der von einer Seite in Richtung der Hauptebene der Kunststoffolie gesehen, gut zu öffnen und nachfolgend wieder verschließbar ist.

Die fertige Ausgießeinrichtung besteht jedenfalls aus einem z.B. außen mit Gewinde versehenen Zylinderrand, der an der Oberwand angeformt oder mit dieser so verbunden ist, daß das innere Volumen des schalenförmigen Teils - und zwar auf jeder Seite der Kunststoffolie - durch diesen nach außen offenen Zylinderrand befüllt und entleert werden kann. Der Zylinderrand weist also nach außen hin eine Ausgießöffnung auf und ist nach innen hin mit dem jeweiligen Volumen des schalenförmigen Teils verbunden, ohne daß die dazwischen verlaufende Kunststoffolie einen funktionellen Abbruch tut. Zum Verschließen der Ausgießöffnung kann man in an sich bekannter Weise eine Schraubkappe oder dergleichen verwenden.

Zweckmäßig ist es gemäß der Erfindung ferner, wenn der über den Rand des schalenförmigen Teiles überstehende Steg der Kunststoffolie mitsamt dem genannten Rand im Bereich der Ausgießeinrichtung abgeschnitten und sonst doppelt gelegt und auf die Oberfläche der Packung umgelegt ist. Da jedes schalenförmige Teil durch eine Kunststoffolie flüssigkeitsdicht verschlossen wird und damit über wenigstens einige Ränder des schalenförmigen Teils die Kunststoffolie stegartig übersteht, ergibt sicht beim Verbinden beider schalenförmiger Teile ein doppelt gelegter Rand plus Foliensteg, der aber ohne Schwierigkeiten auf die Oberfläche der Packung umgelegt werden kann. Dadurch ist die Packung nicht nur besser stapelbar und praktischer zu handhaben, sondern sie erhält auch ein ansprechenderes Aussehen. Im Bereich der Ausgießeinrichtung werden Rand und aufgelegter Steg der Kunststoffolie abgeschnitten, z.B. derart, daß die gesamte Außenfläche des Zylinderrandes ohne Steg frei ist, um z.B. eine Kappe oder ein anderes Verschlußteil dichtend aufzubringen.

Durch die unterschiedlichen Dicken der Materialien für die schalenförmigen Teile mit der Ausgießeinrichtung einerseits und der Kunststoffolie andererseits sind alle Schweiß- und Schneidvorgänge in Verbindung mit der Kunststoffolie bzw. deren Steges ohne technische Probleme.

Die Herstellung wird weiter dadurch vereinfacht, daß der Rand des schalenförmigen Teils und der auf diesem aufleigend überstehende Steg der Kunststoffolie die Oberfläche der Packung U-förmig von einer Seitenwand über die Oberwand zur gegenüberliegenden Seiten wand jeweils mittig umziehen und jeweils an der Kante zwischen Seitenwand und Boden auf sich selbst umgefaltet enden. Es ist beispielsweise zweckmäßig, den Boden ohne einen solchen Kunststoffoliensteg eben zu lassen, weil dann die Herstellung beider schalenförmiger Teile in einem Stück derart möglich ist, daß beide Teile über den jeweiligen Bodenteil scharnierartig miteinander verbunden sind und bleiben. Dann genügt es beispielsweise, über beide schalenförmigen Teile bei der Herstellung eine einzige Gesamtfolie aus Kunststoff aufzulegen und dichtend zu verschweißen, ohne daß deren Rand (das wäre ein Steg der Kunststoffolie) im Bereich des Bodens aus diesem heraussteht. Bei dieser besonders bevorzugten Ausführungsform umlaufen oder umziehen der Steg der Kunststoffolie und der dickere Rand die Verpackung also nicht vollständig, etwa über 360° bzw. über alle vier Seiten der Packung, wenn diese in der Ebene der Kunststoffolie geschnitten gedacht wird, sondern U-förmig nur auf drei Seiten, wo der Steg ein U bildet und über die Kante jedes schalenförmigen Teiles herausstehend angeordnet ist. Die langen Schenkel des U sind dann mit den gegenüberliegenden Seitenwänden zu vergleichen und der kurze, diese langen Schenkel verbindende Steg des U mit der Oberwand.

Bei vorteilhafter weiterer Ausgestaltung der Erfindung ist die Ausgießeinrichtung gegenüber der Oberwand tiefliegend in einer Ausnehmung angeordnet. Ob das Kunststoffmaterial, welches ja ohne z.B. Pappe oder Papier die eigentliche Wandung der gesamten Packung bildet, tiefgezogen oder spritzgeformt wird, in jedem Falle kann man die Ausgießeinrichtung im Bereich der Oberwand in einer Ausnehmung derart unterbringen, daß auch die am weitesten hervorragende Kappe, ein Griff, ein Scharnier oder dergleichen nicht über die Gesamtaußenkontur der Packung und insbesondere nicht über die äußerste Oberfläche der Oberwand hinausragt. Dadurch ist die Packung gut stapelbar und kann beim Umverpacken günstig gehandhabt werden.

Nach der Erfindung ist es ferner günstig, wenn beide schalenförmigen Teile durch eine einzige Kunststoffolie verschlossen überdeckt sind und über eine als Scharnier wirkende Kante zwischen den bruchteiligen Bodenteilen des Bodens angelenkt verbunden sind. Die Verpackung wird dadurch besser zu befüllen, wobei der Füllvorgang vor dem abschließenden Ansiegeln der Kunststoffolie auf den Rand der schalenförmigen Teile erfolgt, vorzugsweise in wesentlich kürzerer Zeit, als wenn das Befüllen durch eine kleine Einfüllöffnung vorgenommen würde. Ferner versteift die Befestigung der Kunststoffolie auf den Rand der beiden schalenförmigen Teile die spätere Packung deshalb, weil beide gefüllte und dichtend nach außen verschlossene schalenförmigen Teile längs der als Scharnier wirkenden Kante zusammengeklappt und zur Packung vereint werden. Die Kunststoffolie verstärkt die Stützwirkung des Randes, der wie ein Versteifungsrahmen die Packung U-förmig umzieht. Im Bereich der als Scharnier wirkenden Kante ist dieses U offen.

Die Erfindung ist zweckmäßig weiter dadurch ausgestaltet, daß der Boden nach außen zur Kante hin zunehmend tiefere Ausnehmungen aufweist. Bei der fertigen Packung ist die Außenkontur des Bodens gleichwohl eben, um nämlich der Packung eine gute Standfläche zu geben. Diese Ebene ist durch die genannten Ausnehmungen unterbrochen, die beispielsweise kerbartige Vertiefungen sein können. Dadurch leidet die Standfestigkeit der Packung keineswegs, auf der anderen Seite aber kann man das Werkzeug stabiler ausgestalten, insbesondere bei derjenigen bevorzugten Ausführungsform, bei welcher die Packung aus zwei etwa gleich großen schalenförmigen Teilen gebildet wird, die - im Bereich des Bodens scharnierartig verbunden, wie oben beschrieben - miteinander gekoppelt sind und deshalb bei der Herstellung im wesentlichen gleichzeitig und mit den gleichen Maßnahmen bearbeitet werden.

Für eine günstige Handhabung durch den Endverbraucher ist es zweckmäßig, wenn wenigstens zwei einander gegenüberliegende Seitenwände jeweils eine Greifausnehmung aufweisen. Dadurch ist ein praktischer und für die Hand angenehmer Griff in Form einer Ausnehmung geschaffen, ohne daß der Griff die Außenkontur der Packung übersteigt und daher beim Umverpacken stören würde.

Ferner ist es erfindungsgemäß zweckmäßig, wenn das Kunststoffmaterial der Packung tiefziehfähig ist, vorzugsweise ein thermoplastischer Kunststoff, besonders Polypropen ist. Als thermoplastischer Kunststoff kann beispielsweise PVC dienen, und Polypropen ist in der Technik weitgehend auch als Polypropylen bekannt.

Bei der Verwendung solcher Kunststoffmaterialien kann man wenigstens eines und vorzugsweise beide schalenförmigen Teile tiefziehen. Solche Kunststoffmaterialien werden in Form von Folien, Bögen oder Bahnen verarbeitet. Die neue Packung besteht dann aus einwandfrei wiederaufbereitbaren Teilen (im Gegensatz zu Verbundmaterialien).

Bei einer besonders bevorzugten Ausführungsform kann man das Polypropen auch füllen, wobei als Füllstoffe hier an Kreide, Glimmer, Talkum, Gips oder dergleichen gedacht ist. In der Praxis haben sich Füllgrade von etwa 60 % als günstig erwiesen. Ferner hat sich gezeigt, daß derartige gefüllte Kunststoffmaterialien tiefziehfähig und auch siegelfähig sind.

Weitere Vorteile, Vorteilhafte Merkmale und Anwendungsmöglichkeiten der vorliegenden Erfindung ergeben sich aus der folgenden Beschreibung bevorzugter Ausführungsbeispiele in Verbindung mit den Zeichnungen. Es zeigen:
- Figur 1: perspektivisch die Ansicht von der Seite schräg von oben und hinten mit weiter vorn angeordneter Ausgießeinrichtung,
- Figur 2: eine Darstellung der beiden schalenförmigen Teile nach dem Verschließen mit der Kunststoffolie und vor dem Verbinden miteinander, während die Ausgießeinrichtung dem Betrachter zugewandt ist,
- Figur 3: bei Betrachter abgewandter Ausgießeinrichtung eine ähnliche Darstellung wie in Figur 2, wobei die beiden schalenförmigen Teile scharnierartig am Boden miteinander verbunden sind und zwar durch die Kunststoffolie flüssigkeitsdicht verschlossen, noch nicht aber miteinander verbunden sind,
- Figur 4: eine Ansicht der noch auseinandergeklappt gezeigten schalenförmigen Teile von der Bodenseite her, welcher kerbartige Vertiefungen zeigt,
- Figur 5: die vollständig in eine Ebene auseinandergeklappten beiden schalenförmigen Teile, die mit der Kunststoffolie flüssigkeitsdicht verschlossen sind,
- Figur 6: eine ähnliche Darstellung wie Figur 5, jedoch von der anderen, nämlich äußeren Seite der Packung,
- Figur 7: perspektivisch die Draufsicht auf eine anders geformte aber ähnliche Flüssigkeitspackung,
- Figur 8: eine abgebrochene und schematische Perspektive auf einen schalenförmigen Teil oben mit Ausgießeinrichtung und
- Figur 9: eine Schnittansicht entlang der Linie IX-IX der Figur 7.

Die in den einzelnen Figuren in unterschiedlichen Ausführungsformen und teilweise noch unfertig dargestellte Packung weist vier tubusförmige Seitenwände auf, nämlich die unterhalb und neben der Ausgießeinrichtung angeordnete vordere schmale Seitenwand 1, die sich aus den beiden vorderen halben Seitenwandteilen 1′ zusammensetzt; die hintere schmale Seitenwand 2, die sich aus den hinteren halben Seitenwandteilen 2′ zusammensetzt; eine große Seitenwand 3 und gegenüberliegend eine große Seitenwand 4; der Boden 5, der sich aus zwei halben Bodenteilen 5′ zusammensetzt; und die Oberwand 6 mit der allgemein mit 7 bezeichneten Ausgießeinrichtung, wobei die Oberwand sich ebenfalls aus zwei hälftigen Oberwandteilen 6′ zusammensetzt.

Die Ausgießeinrichtung 7 besteht im wesentlichen aus einem Zylinderrand 8, der zum Inneren der Packung hin gemäß Darstellung der Figur 8 frei verbunden ist und nach außen hin gemäß Darstellung der Figur 7 eine Ausgießöffnung 9 hat, die nach Befüllen und vollständigem oder teilweisem Entleeren mit einer Kappe 10 verschlossen wird, die beispielsweise über ein Gewinde 11 verschließbar ist. Im Schnitt der Figur 9 sieht man im Innern der Kappe 10 ein Teil des Gewindes 11 und oben eine Ringdichtung 12, mit deren Hilfe die Verschlußkappe 10 in der Lage ist, die Ausgießöffnung 9 flüssigkeitsdicht zu verschließen.

Der Betrachter erkennt beim Studium der Figuren, daß die gesamte Packung aus zwei schalenförmigen Teilen I und II zusammengesetzt ist, die etwa gleiches Volumen haben, so daß bei einer Flüssigkeitspackung mit dem Volumen von einem Liter in jedem schalenförmigen Teil ein halber Liter Flüssigkeit untergebracht werden kann.

Das ungefüllt und offene schalenförmige Teil I oder II ist hier nicht dargestellt, der Betrachter und Leser kann sich aber gut vorstellen, wie jedes Teil am oberen äußeren Umfang mit einem Rand 13 versehen ist, der in der Darstellung der Figur 8 als rund umlaufender, flanschartiger Rand derselben Materialstärke bzw. Dicke dargestellt ist, wie auch das schalenförmige Teil I oder II hergestellt ist. Auf diesen flanschartigen und am Umfang U-förmig umlaufenden Rand 13 des schalenförmigen Teils I oder II ist eine Kunststoffolie 14 so aufgeschweißt, daß diese flächig auf dem Rand 13 des jeweiligen schalenförmigen Teiles I bzw. II in Form eines Steges 15 aufliegt. Dadurch ist das gesamte schalenförmige Teil I bzw. II flüssigkeitsdicht verschlossen, nämlich verschweißt, denn die beispielsweise um eine Größenordnung dünnere Kunststoffolie 14 läßt sich sehr gut auf den dickeren flanschartigen Rand 13 des schalenförmigen Teiles I bzw. II aufsiegeln. Dadurch entsteht durch den Verbund von Rand 13 und Kunststoffolie 14 ein Steg 15. Dieser wird nach dem Zusammenfügen von Figur 3 zum Zustand der Figur 2 und schließlich in den Zustand der fertigen Packung nach Figur 1 auf sich selbst doppelt gelegt und dann auf die Oberfläche der Packung umgelegt. Die Oberfläche sind bei der hier beschriebenen Ausführungsform die schmale Seitenwand 1, der Deckel 6 und die gegenüberliegende schmale Seitenwand 2.

Während die Greifausnehmungen 16 in den gegenüberliegenden großen Seitenwänden 3 und 4 einerseits und auch die Oberwandausnehmung 17 für die tieferliegende Anordnung der Ausgießeinrichtung 7 von zweitranginger erfinderischer Bedeutung sind, empfiehlt sich eine besondere Betrachtung der Figuren 7 bis 9. Anhand der fertigen Packung der Figur 7, wenngleich diese eine abstrahierte andere Ausführungsform als die der Figur 1 ist, erkennt der Betrachter den abgeschnittenen Streifen 15 im Bereich der Ausgießeinrichtung 7, welcher insbesondere vor und hinter dem Zylinderrand 8 endet.

Der Zylinderrand 8 selbst hat in Linie mit dem Steg 15 der Kunststoffolie 14 eine Schweißnaht 18, weil er aus zwei Halbringteilen zusammengesetzt ist.

In Figur 8 ist im wesentlichen Teil gestrichelt hinter der Kunststoffolie 14 ein solcher Halbring zur Bildung des Zylinderrandes 8 dargestellt und mit einer halbkreisförmigen Platte 19 verschlossen gezeigt. Figur 8 zeigt somit anschaulich die durch eine doppelte gestrichelte Linie dargestellte Kante 20 des schalenförmigen Teiles II, die im Bereich der späteren Ausgießöffnung 7 in die U-förmige Ansatzkante 21 übergeht. Der ganze Raum, einschließlich des halbzylinderförmigen Ansatzes 22 in Figur 8, welcher später die Ausgießeinrichtung 7 bzw. den Zylinderrand 8 ergibt, kann mit Füllgut gefüllt und durch die Kunststoffolie 14 verschlossen werden.

Beim Übergang vom Zustand der Figur 8 zu dem der Figur 9, d.h. zur Fertigstellung der Packung, braucht lediglich die halbkreisförmige Platte 19 entfernt zu werden, so daß sich die Ausgießöffnung 9 ergibt, welche durch die den Zylinderrand 8 letztlich durchquerenden Folien 14 in keiner Weise, auch nicht bezüglich der Funktion, beeinträchtigt wird.

Besonders deutlich erkennt man aus Figur 5, daß beide schalenförmigen Teile I und II durch eine einzige Kunststoffolie 4 verschließend überdeckt werden, so daß beim Zusammenklappen über den Zustand der Figur 4 nach Figur 3 nach Figur 2 und letztlich zur fertigen Packung der Figur 1 beide Teile wie über ein Scharnier längs der Kante 23 des Bodens 5 zwischen den Bodenteilen 5′ angelenkt verbunden sind. Die ebene Gesamtgestalt erhält der Boden 5 erst nach dem Verbinden der beiden schalenförmigen Teile I und II miteinander, so daß die Packung eine ebene Standfläche hat. Dennoch braucht der Boden 5 nicht eigentlich und ausnahmslos eben zu sein, sondern er kann in bevorzugter Ausführungsform von der mittigen Kante 23 des Bodens 5 nach außen zu seiner jeweiligen Endkante 24 hin kerbartige Vertiefungen oder Ausnehmungen 25 aufweisen.

Besonders günstig ist es, wenn die beiden schalenförmigen Teile I und II längs der Ränder 13 und 15 über Löcher oder Einkerbungen miteinander verbunden sind, weil diese außer der Klebwirkung auch eine formschlüssige Verbindung zwischen den beiden schalenförmigen Teilen I, II vorgeben.

## Patentansprüche

1. Packung für fließfähiges Füllgut mit einen Tubus bildenden Seitenwänden (1-4), Boden (5) und Oberwand (6) und mit einer verschließbaren Ausgießeinrichtung (7), wobei alle Teile (1-7) der Packung aus Kunststoff bestehen und jedes von zwei schalenförmigen Teilen (I, II) jeweils eine ganze Seitenwand (3; 4), zwei jeweils gegenüberliegend angrenzende bruchteilige Seitenwandteile (1', 2'), ein bruchteiliges Bodenteil (5') und ein bruchteiliges Oberwandteil (6') bildet und mit einem flanschartigen Rand (13) am äußeren Umfang des schalenförmigen Teils (I, II) versehen ist und wobei beide schalenförmigen Teile (I, II) miteinander verbunden sind, dadurch gekennzeichnet, daß jedes schalenförmige Teil (I, II) an dem bruchteiligen Oberwandteil (6') einen Bruchteil einer etwa zylinderförmigen Ausgießeinrichtung (7-9) aufweist und mit einer nach außen in Form eines Steges (15), über Teile der Behälterwand überstehend, auf dem Rand (13) aufliegenden Kunststoffolie (14) verschlossen ist, daß sich der etwa zylindermantelförmige Verschließrand (8) der Ausgießeinrichtung (7) auf beide schalenförmige Teile (I, II) erstreckt, daß der Steg (15) sich nicht in den Boden (5) erstreckt und daß die Dicke der Kunststoffolie (14) da 0,01 bis 0,5-Fache, vorzugsweise etwa das 0,1-Fache der Dicke der schalenförmigen Teile (I, II) ist.

2. Packung nach Anspruch 1, dadurch gekennzeichnet, daß der auf dem Rand (13) des schalenförmigen Teiles (I, II) aufliegende Steg (15) der Kunststoffolie (14) mitsamt dem Rand (13) im Bereich der Ausgießeinrichtung (7) abgeschnitten und sonst doppelt gelegt und auf die Oberfläche (1, 6, 2) der Packung umgelegt ist.

3. Packung nach Anspruch 1 oder 2, dadurch gekennzeichnet, daß der Rand (13) des schalenförmigen Teiles (I, II) und der auf diesem aufliegende Steg (15) der Kunststoffolie (14) die Oberfläche (1, 6, 2) der Packung U-förmig von einer Seitenwand (1) über die Oberwand (6) zur gegenüberliegenden Seitenwand (2) jeweils mittig umziehen und jeweils an der Kante (24) zwischen Seitenwand (1, 2) und Boden (5) auf sich selbst umgefaltet enden.

4. Packung nach einem der Ansprüche 1 bis 3, dadurch gekennzeichnet, daß die Ausgießeinrichtung (7) gegenüber der Oberwand (6) tieferliegend in einer Ausnehmung (17) angeordnet ist.

5. Packung nach einem der Ansprüche 1 bis 4, dadurch gekennzeichnet, daß beide schalenförmigen Teile (I, II) durch eine einzige Kunststoffolie (4) verschlossen überdeckt sind und über eine als Scharnier wirkende Kante (23) zwischen den bruchteiligen Bodenteilen (5') des Bodens (5) angelenkt verbunden sind.

6. Packung nach einem der Ansprüche 1 bis 5, dadurch gekennzeichnet, daß der Boden (5) nach außen zur Kante (24) hin zunehmend tiefere Ausnehmungen (25) aufweist.

7. Packung nach einem der Ansprüche 1 bis 6, dadurch gekennzeichnet, daß wenigstens zwei einander gegenüberliegende Seitenwände (3, 4) eine Greifausnehmung (16) aufweisen.

8. Packung nach einem der Ansprüche 1 bis 7, dadurch gekennzeichnet, daß das Kunststoffmaterial der Packung tiefziehfähig ist, vorzugsweise ein thermoplastischer Kunststoff, besonders Polypropen ist.

## Claims

1. Package for flowable contents with a side wall (1-4), base (5) and top (6) forming a tube shape and with a closeable pouring apparatus (7), wherein all parts (1-7) of the package are made from plastics material and each of two dish-shaped parts (I, II) respectively forms one complete side wall (3; 4), two opposite, adjacent partial side wall parts (1', 2') a partial base part (5') and a partial top part (6'), and is provided with a flange-like rim (13) on the external periphery of the dish-shaped part (I, II) and wherein the two dish-shaped parts (I, II) are connected to one another, characterised in that each dish-shaped part (I, II) is provided with a part of an approximately cylindrical pouring apparatus (7-9) on the partial top part (6'), and is closed with plastics foil (14) lying on the rim (13), projecting outwards over parts of the container wall, in the form of a tab (15), that the approximately cylindrical closure rim (8) of the pouring apparatus (7) extends into both dish-shaped parts (I, II), that the tab (15) does not extend into the base (5) and that the thickness of the plastics foil (14) is 0.01 to 0.5 times, preferably 0.1 times the thickness of the dish-shaped part (I, II).

2. Package according to claim 1, characterised in that the tab (15) of the plastics foil (14) lying on the rim (13) of the dish-shaped part (I, II) is cut off together with the rim (13) in the area of the pouring apparatus (7) and otherwise is doubled and is laid on the surface (1, 6, 2) of the package.

3. Package according to claim 1 or 2, characterised in that the rim (13) of the dish-shaped part (I, II) and the tab (15) of the plastics foil (14) lying thereon follows the surface (1, 6, 2) of the package centrally in a U-shape from one side wall (1) via the top (6) to the opposite side wall (2) and finishes, folded around itself, on the edge (24) between side wall (1, 2) and base (5).

4. Package according to one of claims 1 to 3, characterised in that the pouring apparatus (7) is arranged to lie more deeply, in a recess, than the top (6).

5. Package according to one of claims 1 to 4, characterised in that both dish-shaped parts (I, II) are covered in a closed manner by a single piece of plastics foil (14) and are connected together in an articulated manner by means of an edge (23) between the parts (5') of the base (5) acting as a hinge.

6. Package according to one of claims 1 to 5, characterised in that the base (5) is provided with recesses (25) which become deeper towards the edge (24).

7. Package according to one of claims 1 to 6, characterised in that at least two opposite side walls (3, 4) are provided with a grip recess (16).

8. Package according to one of claims 1 to 7, characterised in that the plastics material of the package can be deep-drawn, and is preferably a thermoplastic material, particularly polypropylene.

## Revendications

1. Emballage pour produits fluides, comportant des parois latérales (1-4) formant un tube, un fond (5) et une paroi supérieure (6), ainsi qu'un dispositif verseur (7) pouvant être obturé, tous les éléments (1-7) de l'emballage étant en une matière plastique, et deux parties en forme de coque (I, II) forment chacune une paroi latérale complète (3 ; 4), deux éléments de paroi latérale fractionnaires (1', 2'), contigus et opposés, un élément de fond fractionnaire (5') et un élément de paroi supérieure fractionnaire (6'), et sont chacune pourvues d'un bord (13) en forme de collerette sur la périphérie extérieure de la partie (I, II) en forme de coque, les deux parties en forme de coque (I, II) étant assemblées l'une à l'autre, caractérisé en ce que chaque partie en forme de coque (I, II) comporte, sur l'élément de paroi supérieure fractionnaire (6'), une fraction d'un dispositif verseur (7-9) approximativement cylindrique, et est obturée à l'aide d'une feuille plastique (14), en saillie vers l'extérieur, sous forme d'une traverse (15), et dépassant d'éléments de la paroi du récipient, et s'appuyant contre le bord (13) ; que le bord d'obturation (8), approximativement cylindrique, du dispositif verseur (7), s'étend sur les deux parties en forme de coque (I, II) ; que la traverse (15) ne s'étend pas dans le fond (5) ; et que l'épaisseur de la feuille plastique (14) est de 0,01 à 0,5 et de préférence d'environ 0,1 fois égale à l'épaisseur des parties en forme de coque (I, II).

2. Emballage selon la revendication 1, caractérisé en ce que la traverse (15), s'appuyant sur le bord (13) de la partie (I, II) en forme de coque, de la feuille plastique (14), est découpée avec le bord (13) dans la zone du dispositif verseur (7), et par ailleurs est posée en double et entoure la surface (1, 6, 2) de l'emballage.

3. Emballage selon la revendication 1 ou 2, caractérisé en ce que le bord (13) de la partie en forme de coque (I, II) et la traverse (15), disposée par dessus, de la feuille plastique (14), entourent chacune, en position centrale, la surface (1, 6, 2) de l'emballage, en formant un U, depuis une paroi latérale (1) jusqu'à la paroi latérale (2) opposée, en passant par la paroi supérieure (6), et chacun d'entre eux est replié sur lui-même, au niveau de l'arête (24) entre la paroi latérale (1, 2) et le fond (5).

4. Emballage selon l'une des revendications 1 à 3, caractérisé en ce que le dispositif verseur (7) est, par rapport à la paroi supérieure (6), disposé en renfoncement dans un évidement (17).

5. Emballage selon l'une des revendications 1 à 4, caractérisé en ce que les deux parties (I, II) en forme de coque sont recouvertes et obturées par une feuille plastique unique (4), et sont assemblées l'une à l'autre, en articulation par l'intermédiaire d'une arête (23) jouant le rôle d'une charnière, entre les éléments fractionnaires (5') du fond (5).

6. Emballage selon l'une des revendications 1 à 5, caractérisé en ce que le fond (5) comporte des évidements (25) dont le renfoncement est de plus en plus important vers l'extérieur, vers l'arête (24).

7. Emballage selon l'une des revendications 1 à 6, caractérisé en ce qu'au moins deux parois latérales opposées l'une à l'autre (3, 4) comporte un évidement de préhension (16).

8. Emballage selon l'une des revendications 1 à 7, caractérisé en ce que le matériau plastique de l'emballage peut subir un emboutissage profond, et qu'il s'agit de préférence d'un matériau thermoplastique, en particulier le polypropylène.
